# EUROPÄISCHE PATENTSCHRIFT

(11) **EP 2 835 240 B1**
(45) Veröffentlichungstag und Bekanntmachung des Hinweises auf die Patenterteilung: **16.05.2018**
(21) Anmeldenummer: 14179856.1
(22) Anmeldetag: 05.08.2014
(51) Int. Cl.: B28B 11/12, B28B 11/18, B26D 1/34, B26D 1/44, B26D 5/06, B26D 7/02, B26D 7/18

(54) **Henkelbearbeitungsvorrichtung**
Handle processing device
Dispositif d'usinage d'anse

(30) Priorität: 06.08.2013 DE 102013013008
(43) Veröffentlichungstag der Anmeldung: 11.02.2015
(73) Patentinhaber: Lippert GmbH & Co. KG, 92690 Pressath (DE)
(72) Erfinder: Seer, Alois, 92727 Waldthurn (DE)
(74) Vertreter: Louis Pöhlau Lohrentz

(56) Entgegenhaltungen:
- DE-A1- 3 323 494
- DE-B- 1 083 166

## Beschreibung

Die Erfindung betrifft eine Henkelbearbeitungsvorrichtung zum Einsatz in einer Anlage zur Herstellung von keramischen Gegenständen mit Henkel, zum Beispiel Tassen mit Henkel.

Die keramischen Gegenstände liegen im lederharten Zustand vor und werden in weiteren Arbeitsschritten komplettiert, glasiert und gebrannt.

Zur Komplettierung von lederharten Tassen vorgesehene lederharte Henkel bilden zunächst einen Henkelverbundkörper, der mehrere zu einem Ringkörper verbundene lederharte Henkel umfasst, die mittels einer Trenneinrichtung vereinzelt werden. Die lederharten Henkel weisen nach dem Abtrennen einen Henkelüberstand auf, der passgenau entfernt werden muss. Die Bearbeitung der Henkel wird manuell mittels einer Schneidvorrichtung ausgeführt, die ein Messer und eine Kunststoff-Gegenmatrize umfasst. Das Messer und die **Anlage 2 Geänderte Beschreibungsseiten**

Kunststoff-Gegenmatrize müssen mit einem passenden Schneidspalt zueinander eingestellt werden.

Aufgabe der vorliegenden Erfindung ist es, eine verbesserte Henkelbearbeitungsvorrichtung anzugeben, die insbesondere den Arbeitsschritt des Abtrennens des Henkelüberstandes vereinfacht und hinsichtlich der Passgenauigkeit verbessert.

Die DE 10 83 166 beschreibt eine Anlage der eingangs genannten Art. Der zu bearbeitende Henkel ist in einem Halter gehalten. Die Schneidmesser sind in einer Schneideinrichtung gelagert, die mit Abstand zu dem Halter angeordnet ist. Die Schneideinrichtung weist zwei zueinander schwenkbare Hebelarme auf, an deren freien Ende jeweils eines der Schneidmesser gelagert sind, so dass die Schneidmesser beim Schneidvorgang zueinander schwenkbar sind.

Die DE 33 23 494 beschreibt eine Anlage zum Bereitstellen von zu garnierenden keramischen Artikeln, wie Becher und Henkel. Die Anlage sieht eine spezielle Kettentransporteinrichtung vor.

Erfindungsgemäß wird diese Aufgabe mit dem Gegenstand des Anspruchs 1 gelöst. Es wird eine Henkelbearbeitungsvorrichtung zum Einsatz in einer Anlage zur Herstellung von keramischen Gegenständen mit Henkel, zum Beispiel Tassen mit Henkel, vorgeschlagen, mit einer Henkelbeschneidvorrichtung zum Abtrennen eines Henkelüberstands von einem lederharten Henkel. Die Henkelschneidvorrichtung weist eine maschinelle Henkelkonturschneidstation und eine Henkelhalteeinrichtung auf. Wesentlich ist, dass die Henkelkonturschneidstation eine Konturschneidmessereinrichtung mit zwei Schneidmessern aufweist, wobei jedes der Schneidmesser mindestens eine Klinge aufweist, und die Klingen der beiden Schneidmesser mindestens ein Klingenpaar bilden. Die Oberfläche der Schneidmesser ist ein Abschnitt eines Rotationskörpers, der der Außenfläche eines lederharten keramischen Gegenstands entspricht, an den der Henkel angesetzt wird. Die Schneidmesser sind hierbei so bewegbar gelagert, dass sie von einer Offenstellung in eine Schnittstellung aufeinander zu schwenkbar sind, in der sie in der Längsmittelachse des Arms des Henkels den Längsmittelachsen der Arme des Henkels aufeinander zur Anlage kommen.

Die vorgeschlagene Vorrichtung weist den Vorteil auf, dass wegen der gegensinnig aufeinander zubewegten Schneidmesser der Henkelüberstand nicht abgestützt werden muss und sich lediglich in der nach dem Ansetzen des Henkels an den keramischen Gegenstand unsichtbarer Schnittgrat bildet, der in der Symmetrieachse der Schnittfläche des Henkelüberstands liegt.

Es kann vorgesehen sein, dass jedes von den beiden Schneidmessern gebildete Klingenpaar jeweils einem Henkelüberstand zugeordnet ist.

Jedes Schneidmesser kann mindestens eine Klinge und mindestens einen Anschlagsabschnitt aufweisen.

Weiter kann vorgesehen sein, dass jedes Schneidmesser an mindestens einer Stirnseite zwei voneinander beabstandete Klingen aufweist, zwischen denen ein Anschlagsabschnitt angeordnet ist. Der Anschlagsabschnitt verhindert, dass die Klingen in der Endlage der Schnittstellung der Schneidmesser beschädigt werden.

Jedes der beiden Schneidmesser kann jeweils mindestens zwei Klingen aufweisen, die an einer vorderen und an einer hinteren Stirnseite angeordnet sind. Dadurch ist es möglich, bei Verschleiß eines Klingenpaars durch Drehen der Schneidmesser um 180° das andere Klingenpaar einzusetzen.

Es kann vorgesehen sein, dass die mindestes zwei Klingen eines Schneidmessers am Umfang um einen Winkelbetrag gegeneinander versetzt sind.

Die Henkelkonturschneidstation weist eine Lagereinrichtung auf, in der die Schneidmesser um eine Achse der Konturschneidmessereinrichtung schwenkbar gelagert sind.

Es kann vorgesehen sein, dass jedes der Schneidmesser mit dem Abtrieb eines jeweils separaten oder gemeinsamen Antriebsmotors starr verbunden ist. Zwischen dem Abtrieb des Antriebsmotors und dem Schneidmesser kann ein Getriebe angeordnet sein, das beispielsweise die Drehzahl des Antriebsmotors untersetzt und/oder einen Winkel zwischen dem Abtrieb des Antriebsmotors und der Längsachse des Schneidmessers ausgleicht.

Vorzugsweise kann vorgesehen sein, dass die Schneidmesser über eine Getriebeeinrichtung verbunden sind, die die Schneidmesser bewegungsmäßig miteinander verbindet. Es kann vorgesehen sein, dass nur eines der Schneidmesser mit dem Abtrieb des Antriebsmotors verbunden ist. Vorzugsweise ist dabei vorgesehen, dass die beiden Schneidmesser über einen gemeinsamen Antrieb angetrieben sind und dass die Henkelhalteeinrichtung als eine Henkelklemmeinrichtung ausgebildet ist.

Die Drehrichtung der Abtriebe der Antriebsmotore ist gegensinnig, so dass die Schneidmesser im Betrieb aufeinander zu- bzw. voneinander wegbewegt werden.

Es kann vorgesehen sein, dass die Henkelhalteeinrichtung als eine Henkelklemmeinrichtung ausgebildet ist.

In einer vorteilhaften Ausbildung kann vorgesehen sein, dass die Henkelhalteeinrichtung eine Klemmmatrize aufweist, die so ausgebildet ist, dass der Henkelüberstand des geklemmten Henkels aus der Klemmmatrize hervorragt.

Es kann vorgesehen sein, dass die Klemmmatrize aus einem gummielastischen Material ausgebildet ist. Es kann sich dabei beispielsweise um Silikongummi handeln, der den Vorteil aufweist, dass er durch Gießen formbar ist.

Weiter kann vorgesehen sein, dass bei geschlossener Henkelhalteeinrichtung eine Grundplatte der Henkelhalteeinrichtung auf der Unterseite der Klemmmatrize aufliegt.

Die Henkelhalteeinrichtung kann mit einem Arm des Industrieroboters starr verbunden sein.

Es kann vorgesehen sein, dass ein Kopfteil der Henkelhalteeinrichtung mit einem Arm des Industrieroboters starr verbunden ist oder dass die Grundplatte der Henkelhalteeinrichtung mit einem Arm des Industrieroboters starr verbunden ist. Bei beiden Ausbildungsvarianten ist die Relativbewegung zwischen Kopfteil und Grundplatte gleich. Das Kopfteil weist eine Aufnahmeausnehmung für die Klemmmatrize auf. Wegen der freien Programmierbarkeit des Industrieroboters ist eine passgenaue Zuordnung zwischen dem in der Henkelhalteeinrichtung eingespannten Henkel und dem Konturschneidmesser ohne zusätzlichen mechanischen Aufwand möglich. Die aktuelle Lage beider vorgenannter Komponenten kann beispielsweise durch Lagesensoren und/oder eine Kameraeinrichtung bestimmt werden. Bei beiden Ausbildungsvarianten ist die Relativbewegung zwischen Kopfteil und Grundplatte gleich.

Es kann eine Henkelbereitstellungsvorrichtung vorgesehen sein, die eine Aufnahmeeinrichtung zur Aufnahme eines oder mehrerer Henkelverbundkörper und eine Trenneinrichtung zum Abtrennen eines Henkels von dem Henkelverbundkörper aufweist, wobei die Henkelhalteeinrichtung des Industrieroboters der Trenneinrichtung derart zuordenbar ist, dass sie den durch die Trenneinrichtung abgetrennten Henkel aufnimmt.

Die Erfindung wird nun anhand von Ausführungsbeispielen näher erläutert. Es zeigen
- Fig. 1: eine Bearbeitungsstation für Henkel, umfassend eine erfindungsgemäße Henkelkonturschneidstation in einer schematischen Darstellung;
- Fig. 2: einen Ausschnitt der Bearbeitungsstation in Fig. 1 in einer ersten Arbeitsposition in einer schematischen Vorderansicht;
- Fig. 3: den Ausschnitt in Fig. 2 in einer schematischen Draufsicht;
- Fig. 4: den Ausschnitt in Fig. 2 in einer zweiten Arbeitsposition;
- Fig. 5: ein erstes Ausführungsbeispiel eines mit der Bearbeitungsstation in Fig. 1 bearbeitbaren Henkels, angesetzt an einen Tassengrünling;
- Fig. 6: ein zweites Ausführungsbeispiel eines mit der Bearbeitungsstation in Fig. 1 bearbeitbaren Henkels, angesetzt an einen Tassengrünling;
- Fig. 7: ein erstes Ausführungsbeispiel eines Konturschneidmessers in einer Vorderansicht;
- Fig. 8: das Konturschneidmesser in Fig. 7 in einer Schnittansicht längs der Schnittlinie VIII-VIII in Fig. 7;
- Fig. 9: das Konturschneidmesser in Fig. 7 in einer Schnittansicht längs der Schnittlinie IX-IX in Fig. 7;
- Fig. 10: das Konturschneidmesser in Fig. 7 in einer perspektivischen Darstellung;
- Fig. 11: ein zweites Ausführungsbeispiel eines Konturschneidmessers in einer perspektivischen Darstellung.

Fig. 1 zeigt eine Bearbeitungsstation für Henkel 11, die als Grünlinge, das heißt als ungebrannte keramische Formteile ausgebildet sind. Bei den Henkeln 11 handelt es sich vorzugsweise um Tassenhenkel, die nach Abschluss der Bearbeitung mittels Schlicker oder eines keramischen Klebers an einem Tassengrünling 14 befestigt werden.

Die Bearbeitungsstation umfasst ein Aufnahmekarussell 1, eine Trenneinrichtung 2, und eine Henkelbeschneidvorrichtung 3. Die Henkelbeschneidvorrichtung 3 umfasst eine Henkelhalteeinrichtung 4, einen Industrieroboter 5 und eine Henkelkonturschneidstation 6.

Jeweils mehrere Henkel 11 sind zunächst durch Verbindungsstege miteinander verbunden und bilden einen ringförmigen Henkelverbundkörper 12. Erweist in dem in Fig. 1 dargestellten Ausführungsbeispiel zwölf Henkel 11 auf. Der Henkelverbundkörper 12 ist auf einem drehbaren Aufnahmeteller 13 des Aufnahmekarussells 1 gelagert. Der Aufnahmeteller 13 ist entsprechend der Anzahl n der am Henkelverbundkörper 12 angeordneten Henkel 11 in n Taktschritten drehbar, wobei jeder Taktschritt einen Drehwinkel von 360°/n überstreicht.

Der Aufnahmeteller 13 positioniert die am Henkelverbundkörper 12 angeordneten Henkel 11 nacheinander unter der Trenneinrichtung 2. Die Trenneinrichtung 2 weist ein in eine Messeraufnahme 22 eingespanntes Trennmesser 21 auf, das senkrecht von einer Ruheposition (siehe Fig. 2) in eine Schnittposition (siehe Fig. 4) verfahrbar ist.

Der von dem Aufnahmekarussell 1 zum Trennen bereitgestellte Henkel 11 ist in der Henkelhalteeinrichtung 4 angeordnet, die mit einem Arm des Industrieroboters 5 starr verbunden ist und von diesem zwischen der Trenneinrichtung 2 und der Henkelkonturschneidstation 6 (siehe Fig. 5 und 7) verfahrbar ist. Der von dem Aufnahmekarussell 1 bereitgestellte Henkel 11 wird von einer gummielastischen Klemmmatrize 42 der geöffneten Henkelhalteeinrichtung 4 übergriffen (siehe Fig. 2).

Sodann wird die Henkelhalteeinrichtung 4 geschlossen, indem eine Grundplatte 41 gegen die Unterseite der Klemmmatrize 42 gefahren wird, sodass der Henkel 11 durch die Klemmmatrize 42 auf der Grundplatte 41 fixiert ist (siehe Fig. 4). Die Klemmmatrize 42 ist in einer Aufnahmeausnehmung eines Kopfteils 43 angeordnet. An dem Kopfteil 43 ist ein Stellmotor 44 abgestützt, dessen Linearabtrieb mit der Grundplatte 41 starr verbunden ist. Die Grundplatte 41 ist so relativ zu dem Kopfteil 43, das mit dem Arm des Industrieroboters 5 starr verbunden ist, von einer Offenstellung in eine Schließstellung verfahrbar. Es kann aber auch vorgesehen sein, dass die Grundplatte 41 der Henkelhalteeinrichtung 4 mit dem Arm des Industrieroboters 5 starr verbunden ist. Die Anordnung des Stellmotors 44 kann gleich ausgeführt sein, das heißt, der Stellmotor 44 kann auf den Kopfteil 43 und sein Linearabtrieb auf der Grundplatte 41 abgestützt sein. Bei beiden Ausbildungsvarianten ist die Relativbewegung zwischen Kopfteil 43 und Grundplatte 41 gleich.

Nach dem Schließen der Henkelhalteeinrichtung 4 verfährt das Trennmesser 21 der Trenneinrichtung 2 aus der Ruheposition (siehe Fig. 2) in die Schnittposition (siehe Fig. 4) und trennt dabei den Henkel 11 von dem Henkelverbundkörper 12 ab. Dabei verbleibt an den Armen des Henkels 11 ein Henkelüberstand der an der Henkelkonturschneidstation 6 passgenau abgetrennt wird, wie weiter unten beschrieben. Die Klemmmatrize (42) ist so ausgebildet, dass der Henkelüberstand des geklemmten Henkels (11) aus der Klemmmatrize (42) hervorragt.

Im folgenden Arbeitsschritt fährt der Industrieroboter 5 die Henkelhalteeinrichtung 4 zurück und positioniert sodann den in der Henkelhalteeinrichtung 4 fixierten Henkel 11 an der Henkelkonturschneidstation 6.

Die Henkelkonturschneidstation 6 weist eine Konturschneidmessereinrichtung 61 mit einem ersten Schneidmesser 611 und einem zweiten Schneidmesser 612 auf, die gegensinnig um eine Mittelachse schwenkbar sind und mit dem Abtrieb jeweils eines Antriebsmotors verbunden sind. Die Antriebsmotore sind in der Fig. 1 nicht dargestellt.

Die Fig. 7 bis 10 zeigen den Aufbau der Konturschneidmessereinrichtung 61 im Einzelnen. Die Konturschneidmessereinrichtung 61 ist aus einem hohlen Rotationskörper gefertigt, dessen oberer und unterer Endabschnitt zylinderförmig ausgebildet ist und dessen zwischen den Endabschnitten erstreckter Mittenabschnitt die Außenkontur eines Tassengrünlings 14 (siehe Fig. 5 und 6) aufweist. Der Rotationskörper ist in zwei Teile aufgetrennt, die jeweils aus einem Endabschnitt und einem Teil des Mittenabschnitts bestehen. Der Mittenabschnitt ist jeweils durch Auftrennen entlang von Mantellinien erhalten und jeder Mittenabschnitt erstreckt sich über einen Rotationswinkelbereich von 90°. Zwischen den beiden Mittenabschnitten ist jeweils ein freier Ausschnitt von 90°. An den Mittenabschnitten sind jeweils entlang der Mantellinien Klingen 62 und ein Anschlagabschnitt 63 so ausgebildet, dass die Klingen 62 und Anschlagabschnitte 63 der beiden Mittenabschnitte einander gegenüberstehen. Diese beiden Teile, die jeweils aus einem zylindrischen Endabschnitt und einem Mittenabschnitt bestehen, bilden Schneidmesser 611 und 612. Die Klingen 62 jedes Schneidmessers weisen eine solche Länge auf und sind so voneinander beabstandet, dass sie beim Schließen des Konturschneidmessers 61 durch gegensinnige Rotation der Schneidmesser den Überstand an den beiden Armen des Henkels beseitigen. Die Anschlagabschnitte 63 zwischen den Klingen 62 verhindern, dass beim Schnittvorgang Schneidkanten der Klingen 62 beschädigt werden.

Wie Fig. 9 zeigt, weist jedes der beiden Schneidmesser 611, 612 zwei Klingenpaare auf, die an der vorderen und an der hinteren Stirnseite angeordnet sind. Da zum Schneiden nur eine Stirnkante benötigt wird, sind die an der anderen Stirnkante spiegelbildlich ausgebildeten Klingen als Reserve vorgesehen, die durch Wenden der Schneidmesser 611, 612 um 180° nutzbar sind.

Wie Fig. 7 zeigt, sind die Schneidmesser 611 und 612 so zu dem Henkel 11 positioniert, dass beim Schwenken der Schneidmesser 611, 612 von einer Offenstellung in eine Schnittstellung die beiden Schneidmesser 611 und 612 in der Längsmittelachse des Henkels 11 aufeinander zur Anlage kommen. Folglich entsteht an den Schnittflächen der Henkelarme nur längs der Längsmittelachse ein Schnittgrat, der beim Ansetzen des Henkels 11 an den Tassengrünling 14 egalisiert wird.

Fig. 11 zeigt ein zweites Ausführungsbeispiel der Konturschneideinrichtung 61. Die in Fig. 11 dargestellte Konturschneideinrichtung 61 weist Klingenpaare auf, deren Klingen 62 am Umfang um einen Winkelbetrag gegeneinander versetzt sind. Auf diese Weise ist es möglich, Henkel 11 zu beschneiden, deren Arme nicht in einer Ebene liegen, wie in Fig. 6 dargestellt.

### Bezugszeichenliste

- 1: Aufnahmekarussell
- 2: Trenneinrichtung
- 3: Henkelbeschneidvorrichtung
- 4: Henkelhalteeinrichtung
- 5: Industrieroboter
- 6: Henkelkonturschneidstation
- 11: Henkel
- 11u: Henkelüberstand
- 12: ringförmiger Henkelverbundkörper
- 13: Aufnahmeteller
- 14: Tassengrünling
- 21: Trennmesser
- 22: Messeraufnahme
- 41: Grundplatte
- 42: Klemmmatrize
- 43: Kopfteil
- 44: Stellmotor
- 61: Konturschneidmessereinrichtung
- 62: Klinge
- 63: Anschlagsabschnitt
- 611: erstes Schneidmesser
- 612: zweites Schneidmesser

## Patentansprüche

1. Henkelbearbeitungsvorrichtung zum Einsatz in einer Anlage zur Herstellung von keramischen Gegenständen mit Henkel, zum Beispiel Tassen mit Henkel, wobei in der Anlage ein lederharter Henkel (11) und ein lederharter keramischer Gegenstand (14) eingesetzt ist, an dessen Außenfläche der lederharte Henkel (11) angesetzt wird,
mit einer Henkelbeschneidvorrichtung (3) zum Abtrennen eines Henkelüberstands (11u) von einem lederharten Henkel (11), umfassend eine maschinelle Henkelkonturschneidstation (6) und eine Henkelhalteeinrichtung (4),
**wobei vorgesehen ist,**
dass die Henkelkonturschneidstation (6) eine Konturschneidmessereinrichtung (61) mit zwei Schneidmessern (611, 612) aufweist, wobei jedes der Schneidmesser (611,612) jeweils mindestens eine Klinge (62) aufweist, und die Klingen (62) der beiden Schneidmesser (611, 612) mindestens ein Klingenpaar bilden, und
dass die Schneidmesser (611, 612) von einer Offenstellung in eine Schnittstellung aufeinander zu schwenkbar sind, in der sie in den Längsmittelachsen der Arme des Henkels (11) aufeinander zur Anlage kommen, **dadurch gekennzeichnet, dass** die Oberfläche der Schneidmesser (611,612) ein Abschnitt eines Rotationskörpers ist, der der Außenfläche des lederharten keramischen Gegenstands (14) entspricht, an den der Henkel (11) angesetzt wird.

2. Henkelbearbeitungsvorrichtung nach Anspruch 1,
**dadurch gekennzeichnet,**
**dass** jedes von den beiden Schneidmessern (611,612) gebildete Klingenpaar jeweils einem Henkelüberstand zugeordnet ist.

3. Henkelbearbeitungsvorrichtung nach einem der vorangehenden Ansprüche,
**dadurch gekennzeichnet,**
**dass** jedes Schneidmesser (611,612) mindestens eine Klinge (62) und mindestens einen Anschlagsabschnitt (63) aufweist.

4. Henkelbearbeitungsvorrichtung nach einem der vorangehenden Ansprüche,
**dadurch gekennzeichnet,**
**dass** jedes Schneidmesser (611, 612) an mindestens einer Stirnseite zwei voneinander beabstandete Klingen (62) aufweist, zwischen denen ein Anschlagsabschnitt (63) angeordnet ist.

5. Henkelbearbeitungsvorrichtung nach einem der vorangehenden Ansprüche,
**dadurch gekennzeichnet,**
**dass** jedes der beiden Schneidmesser (611, 612) jeweils mindestens zwei Klingen (62) aufweist, die an einer vorderen und an einer hinteren Stirnseite angeordnet sind.

6. Henkelbearbeitungsvorrichtung nach einem der vorangehenden Ansprüche,
**dadurch gekennzeichnet,**
**dass** die Henkelkonturschneidstation (6) eine Lagereinrichtung aufweist, in der die Schneidmesser (611,612) um eine Achse der Konturschneidmessereinrichtung (61) schwenkbar gelagert sind.

7. Henkelbearbeitungsvorrichtung nach einem der vorangehenden Ansprüche,
**dadurch gekennzeichnet,**
**dass** jedes der Schneidmesser (611, 612) mit dem Abtrieb eines jeweils separaten oder gemeinsamen Antriebsmotors starr verbunden ist.

8. Henkelbearbeitungsvorrichtung nach Anspruch 7,
**dadurch gekennzeichnet,**
**dass** die Drehrichtung der Abtriebe der Antriebsmotore gegensinnig ist.

9. Henkelbearbeitungsvorrichtung nach Anspruch 7 oder 8,
**dadurch gekennzeichnet,**
**dass** die Schneidmesser über eine Getriebeeinrichtung verbunden sind, die die Schneidmesser bewegungsmäßig miteinander verbindet.

10. Henkelbearbeitungsvorrichtung nach einem der vorangehenden Ansprüche,
**dadurch gekennzeichnet,**
**dass** die Henkelhalteeinrichtung (4) als eine Henkelklemmeinrichtung ausgebildet ist.

11. Henkelbearbeitungsvorrichtung nach Anspruch 10,
**dadurch gekennzeichnet,**
**dass** die Henkelhalteeinrichtung eine Klemmmatrize (42) aufweist, die so ausgebildet ist, dass der Henkelüberstand (11u) des geklemmten Henkels (11) aus der Klemmmatrize (42) hervorragt.

12. Henkelbearbeitungsvorrichtung nach Anspruch 10 oder 11,
**dadurch gekennzeichnet,**
**dass** bei geschlossener Henkelhalteeinrichtung (4) eine Grundplatte (41) der Henkelhalteeinrichtung (4) auf der Unterseite der Klemmmatrize (42) aufliegt.

13. Henkelbearbeitungsvorrichtung nach einem der vorangehenden Ansprüche,
**dadurch gekennzeichnet,**
**dass** die Henkelhalteeinrichtung (4) mit einem Arm eines Industrieroboters (5) starr verbunden ist.

14. Henkelbearbeitungsvorrichtung nach einem der vorangehenden Ansprüche,
**dadurch gekennzeichnet,**
**dass** eine Henkelbereitstellungsvorrichtung vorgesehen ist, die eine Aufnahmeeinrichtung (1) zur Aufnahme eines oder mehrerer Henkelverbundkörper (12) und eine Trenneinrichtung (2) zum Abtrennen eines Henkels (11) von dem Henkelverbundkörper (12) aufweist und dass die Henkelhalteeinrichtung (4) des Industrieroboters (5) der Trenneinrichtung (2) derart zuordenbar ist, dass sie den durch die Trenneinrichtung (2) abgetrennten Henkel (11) aufnimmt.

## Claims

1. Handle processing device for use in a machine for the production of ceramic objects having a handle, for example cups having a handle, wherein a leather-hard handle (11) and a leather-hard ceramic object (14) are introduced in the machine, the leather-hard handle (11) being attached to the outer surface of said leather-hard ceramic object (14),
having a handle cropping device (3) for removing a handle overhang (11u) from a leather-hard handle (11), comprising a mechanical handle contour cutting station (6) and a handle holding device (4),
wherein it is provided that
the handle contour cutting station (6) has a contour cutting knife device (61) having two cutting knives (611, 612), wherein each of the cutting knives (611, 612) has at least one blade (62) in each case, and the blades (62) of the two cutting knives (611, 612) form at least one blade pair, and
the cutting knives (611, 612) are pivotable towards each other from an open position into a cutting position, in which cutting position they come into contact one on top of the other in the longitudinal central axes of the arms of the handle (11), **characterised in that**
the surface of the cutting knives (611, 612) is a section of a rotation body that corresponds to the outer surface of the leather-hard ceramic object (14) to which the handle (11) is attached.

2. Handle processing device according to claim 1,
**characterised in that**
each blade pair formed from the two cutting knives (611, 612) is allocated to a handle overhang in each case.

3. Handle processing device according to one of the preceding claims,
**characterised in that**
each cutting knife (611, 612) has at least one blade (62) and at least one stopping section (63).

4. Handle processing device according to one of the preceding claims,
**characterised in that**
each cutting knife (611, 612) has two blades (62) spaced apart from one another on at least one end face, a stopping section (63) being arranged between said blades (62).

5. Handle processing device according to one of the preceding claims,
**characterised in that**
each of the two cutting knives (611, 612) has at least two blades (62) in each case that are arranged on a front and a back end face.

6. Handle processing device according to one of the preceding claims,
**characterised in that**
the handle contour cutting station (6) has a mounting device in which the cutting knives (611, 612) are pivotably mounted around an axis of the contour cutting knife device (61).

7. Handle processing device according to one of the preceding claims,
**characterised in that**
each of the cutting knives (611, 612) is rigidly connected to the driven element of a powered motor that is separate or common in each case.

8. Handle processing device according to claim 7,
**characterised in that**
the rotational direction of the driven elements of the powered motors is opposite.

9. Handle processing device according to claim 7 or 8,
**characterised in that**
the cutting knives are connected via a transmission device that motionally connects the cutting knives to each other.

10. Handle processing device according to one of the preceding claims,
**characterised in that**
the handle holding device (4) is formed as a handle clamping device.

11. Handle processing device according to claim 10,
**characterised in that**
the handle holding device has a clamping die (42) that is formed in such a way that the handle overhang (11u) of the clamped handle (11) protrudes beyond the clamping die (42).

12. Handle processing device according to claim 10 or 11,
**characterised in that**
a base plate (41) of the handle holding device (4) rests on the underside of the clamping die (42) when the handle holding device (4) is closed.

13. Handle processing device according to one of the preceding claims,
**characterised in that**
the handle holding device (4) is rigidly connected to an arm of an industrial robot (5).

14. Handle processing device according to one of the preceding claims,
**characterised in that**
a handle provision device is provided that has a receiving device (1) for receiving one or more handle composite bodies (12) and a separating device (2) for removing a handle (11) from the handle composite body (12), and the handle holding device (4) of the industrial robot (5) can be allocated to the separating device (2) in such a way that it receives the handle (11) removed by the separating device (2).

## Revendications

1. Dispositif d'usinage d'anses destiné à être utilisé dans une installation pour la fabrication d'objets en céramique avec des anses, par exemple des tasses avec des anses, moyennant quoi, dans l'installation, une anse à consistance de cuir (11) et un objet en céramique à consistance de cuir (14) est utilisé, sur la surface extérieure duquel l'anse à consistance de cuir (11) est ajoutée,
avec un dispositif de découpe d'anses (3) pour la séparation d'un porte-à-faux d'anse (11u) d'une anse à consistance de cuir (11), comprenant une station de découpe de contour d'anse (6) mécanique et un dispositif de maintien d'anse (4),
moyennant quoi il est prévu
que la station de découpe de contour d'anse (6) comprend un dispositif à couteaux de découpe de contours (61) avec deux couteaux de découpe (611, 612), chacun des couteaux de découpe (611, 612) comprenant au moins une lame (62) et les lames (62) des deux couteaux de découpe (611, 612) formant au moins une paire de lames et
les couteaux de découpe (611, 612) pouvant être pivotés l'un vers l'autre d'une position ouverte vers une position de coupe, dans laquelle ils s'appuient l'un contre l'autre dans les axes centraux longitudinaux des bras de l'anse (11),
**caractérisé en ce que**
la surface des couteaux de découpe (611,612) est une portion d'un corps de rotation qui correspond à la surface extérieure de l'objet en céramique à consistance de cuir (14), sur laquelle est ajoutée l'anse (11).

2. Dispositif d'usinage d'anses selon la revendication 1,
**caractérisé en ce que**
à chacune des paires formées par les deux couteaux de découpe (611,612) correspond un porte-à-faux d'anse.

3. Dispositif d'usinage d'anses selon l'une des revendications précédentes,
**caractérisé en ce que**
chaque couteau de découpe (611, 612) comprend au moins une lame (62) et au moins une portion de butée (63).

4. Dispositif d'usinage d'anses selon l'une des revendications précédentes,
**caractérisé en ce que**
chaque couteau de découpe (611, 612) comprend , au niveau d'au moins une face frontale, deux lames (62) distantes entre elles, entre lesquelles est disposée une portion de butée (63).

5. Dispositif d'usinage d'anses selon l'une des revendications précédentes,
**caractérisé en ce que**
chacun des deux couteaux de découpe (611,612) comprend au moins deux lames (62) qui sont disposées au niveau d'une face frontale avant et d'une face frontale arrière.

6. Dispositif d'usinage d'anses selon l'une des revendications précédentes,
**caractérisé en ce que**
la station de découpe de contour d'anse (6) comprend un dispositif de palier dans lequel les couteaux de découpe (611, 612) sont logés de manière pivotante autour d'un axe du dispositif à couteaux de découpe de contours (61).

7. Dispositif d'usinage d'anses selon l'une des revendications précédentes,
**caractérisé en ce que**
chacun des couteaux de découpe (611,612) est relié de manière rigide avec la sortie d'un moteur d'entraînement séparé ou commun.

8. Dispositif d'usinage d'anses selon la revendication 7,
**caractérisé en ce que**
le sens de rotation des sorties des moteurs d'entraînement est opposé.

9. Dispositif d'usinage d'anses selon la revendication 7 ou 8,
**caractérisé en ce que**
les couteaux de découpe sont reliés par l'intermédiaire d'un dispositif de transmission qui relie entre eux les couteaux de découpe avec une transmission de mouvement.

10. Dispositif d'usinage d'anses selon l'une des revendications précédentes,
**caractérisé en ce que**
le dispositif de maintien d'anses (4) est conçu comme un dispositif de serrage d'anses.

11. Dispositif d'usinage d'anses selon la revendication 10,
**caractérisé en ce que**
le dispositif de maintien d'anses comprend une matrice de serrage (42) qui est conçue de façon à ce que le porte-à-faux d'anse (11u) de l'anse serrée (11) dépasse de la matrice de serrage (42).

12. Dispositif d'usinage d'anses selon la revendication 10 ou 11,
**caractérisé en ce que**
lorsque le dispositif de maintien d'anses (4) est fermée, une plaque de base (41) du dispositif de maintien d'anses (4) s'appuie contre le côté inférieur de la matrice de serrage (42).

13. Dispositif d'usinage d'anses selon l'une des revendications précédentes,
**caractérisé en ce que**
le dispositif de maintien d'anses (4) est relié de manière rigide avec un bras d'un robot industriel (5).

14. Dispositif d'usinage d'anses selon l'une des revendications précédentes,
**caractérisé en ce que**
un dispositif de réalisation d'anses est prévu, qui comprend un dispositif de logement (1) pour le logement d'un ou de plusieurs corps composites d'anses (12) et un dispositif de séparation (2) pour la séparation d'une anse (11) du corps composite d'anse (12) et **en ce que** le dispositif de maintien d'anses (4) du robot industriel (5) peut être attribué au dispositif de séparation (2) de façon à loger l'anse (11) séparée par le dispositif de séparation (2).
